# EUROPÄISCHE PATENTSCHRIFT

(11) **EP 0 902 145 B1**
(45) Veröffentlichungstag und Bekanntmachung des Hinweises auf die Patenterteilung: **04.02.2004**
(21) Anmeldenummer: 98117074.9
(22) Anmeldetag: 09.09.1998
(51) Int. Cl.: E05C 9/18, E05C 9/00, E06B 3/78

(54) **Fenster oder Tür**
Window or door
Fenêtre ou porte

(30) Priorität: 09.09.1997 DE 19739407
(43) Veröffentlichungstag der Anmeldung: 17.03.1999
(73) Patentinhaber: Pax GmbH, 55218 Ingelheim am Rhein (DE)
(72) Erfinder: Alt, Albert, 54426 Malborn (DE)
(74) Vertreter: Draudt, Axel Hermann Christian, Dipl.-Ing.

(56) Entgegenhaltungen:
- EP-A- 0 681 079
- DE-U- 29 617 847
- DE-U- 29 705 292

## Beschreibung

Die vorliegende Erfindung betrifft ein Fenster/eine Tür nach Oberbegriff des Anspruchs 1.

Derartige Fenster/Türen sind bekannt aus EP-A 0 761 920.

Bei diesen Fenstern/Türen wird der Fensterbeschlag über Verankerungsmittel in der Beschlagnut befestigt, welche lokal auf diejenigen Längsabschnitte des Beschlags beschränkt sind, wo die Schließpartner sitzen.

Zu diesem Zweck ist zwischen dem jeweiligen Pilzbolzen, der z.B. an der Treibstange des Beschlags sitzt und der hintergreifenden Platte eine durchgehende starre Verbindung vorgesehen, welche bei der Beschlagherstellung zu berücksichtigen ist. Es wird bei dieser Art der Verankerungsmittel die hintergreifende Platte mit der Treibstange des Beschlags vernietet.

Diese Art der Beschlagverankerung trägt insbesondere der Tatsache Rechnung, daß die Schließpartner zwischen Flügelrahmen und Blendrahmen von Pilzbolzen und hintergriffenen Schließstücken gebildet werden, wodurch zwischen Flügelrahmen und Blendrahmen eine im Prinzip auszugsfeste durchgehende Verbindung hergestellt wird.

In besonderer Ausführung der Erfindung sind die jeweiligen Schließpartner zusätzlich ausgebildet nach EP 0 628 691. In dieser besonderen Ausgestaltung hintergreifen die Pilzbolzen ihre Schließstücke nicht nur in der Verriegelungsstellung, sondern darüber hinaus auch noch in der Kippstellung des Flügelrahmens, so daß dieser auch in der Kippstellung nicht ausgehebelt werden kann.

Darüber hinaus ist durch DE-GM 297 05 292 eine derartige Prinziplösung offenbart mit Verankerungsmitteln, die sich über die gesamte Länge des jeweiligen Profilholms erstrecken.

Diese Offenbarung faßt allerdings prinzipiell den ohnehin bekannten Stand der Technik (z.B. EP-A 0 761 920) zusammen, wonach bei derartigen Profilholmen Hohlkammern vorgesehen sind, die mit Bewehrungselementen bestückt sind. Diese Bewehrungselemente bieten nicht nur einen Halt und/oder ein Gewinde für die Befestigungsschrauben, sondern dienen darüber hinaus auch der Erhöhung der Verwindungssteifigkeit der Profilholme.

Die Bewehrungselemente sind in Kammern eingelegt, die somit auch der Aufnahme von Befestigungsschrauben der Beschläge dienen.

Das grundsätzliche Problem derartiger Bewehrungselemente besteht in der Erfüllung der Stabilitätsanforderungen.

Sieht man, entsprechend der Offenbarung aus DE-GM 297 05 292 hierfür Hart-PVC-Streifen vor, sind Materialdicken von wenigstens 10 mm erforderlich.

Dies liegt einfach daran, daß Hart-PVC die erforderliche Scherfestigkeit im Bereich der Gewindestege nur über eine entsprechend große Scherfläche bringen kann.

Da üblicherweise derartige Befestigungsschrauben bereits mit einer Gewindesteigung und einer Gewindeflankenhöhe für Befestigung in Kunststoff optimiert sind, läßt sich die erforderliche Auszugfestigkeit nur noch über die Materialdicke der Bewehrungselemente beeinflussen.

Bei der alternativen Ausführungsform wird in die Hohlkammern der Rahmenholme ein Metallprofil eingelegt. Derartige Metallprofilstreifen haben allerdings in den relativ groß bemessenen Profilkammern wenig Halt. Darüber hinaus besteht bei eingelegten Metallprofilstreifen das Problem der Zerstörung des Schraubengewindes beim Einschrauben, so daß montagebedingt bereits ein erheblicher Anteil von Verschraubungsfestigkeit beseitigt wird.

Dieses Problem läßt sich zwar durch Vorbohren mit dem Nenndurchmesser der Schraube im Prinzip beseitigen. Bei den heute üblichen Montageverfahren ist dies jedoch nicht mehr zeitgemäß, weil zeitaufwendig.

Es ist daher Aufgabe der vorliegenden Erfindung, das bekannte Fenster/die bekannte Tür mit dem bekannten Verankerungsmittel so weiterzubilden, daß unter verringertem logistischen Aufwand bei geringem Montageaufwand eine gute Verankerung des Beschlags erzielt wird.

Die Lösung ergibt sich aus den Merkmalen des Hauptanspruchs.

Wesentlich für die Erfindung ist folglich die Kombination einer Beschlagschraube mit einer bohrerschneidenartigen Schraubenspitze mit einem dünnen Stahlband, welches im praktisch nicht kalibrierten Hohlraum eines Rahmenholms aus Kunststoffmaterial eingelegt ist.

Durch die Verwendung einer Beschlagschraube mit bohrerschneidenartiger Schraubenspitze vermeidet man die lokale Zerstörung des Schraubengewindes im Bereich des Durchtritts durch das dünne Stahlband, so daß die im Eingriff befindlichen Gewindeflanken mit dem Schraubennenndurchmesser in das Stahlband eingeschnitten sind.

Andererseits geht man erfindungsgemäß davon aus, daß für die sichere Verankerung des Beschlags im Rahmenholm ein Stahlband mit geringen Dickenabmessungen ausreichend ist, weil dies bereits die erforderliche Scherfestigkeit bietet.

Die erforderliche Scherfestigkeit wird allerdings insbesondere dadurch erzielt, daß die Beschlagschrauben praktisch mit dem vollen Nenndurchmesser in das dünne Stahlband eingeschnitten sind. Es ist daher wesentlich, daß die Beschlagschrauben mit einer Bohrerschneide praktisch vom Kerndurchmesser der Schraubengeometrie ausgestattet sind.

Die Erfindung macht sich somit die Wechselwirkung zwischen einer Beschlagschraube mit bohrerschneidenartig ausgebildeter Schraubenspitze und einem dünnen Stahlband zu Nutze, weil hierdurch eine erhebliche Steigerung der Festigkeit der Beschlagverschraubung erzielt wird.

Hinzu kommt der Vorteil, daß, das Verankerungsmittel praktisch keine Verschnittverluste aufweist, und ebenfalls praktisch keinen Verlust der hohen Wärmeisolation derartiger Kunststoffprofile hervorruft.

Infolge der verschnittfreien Bereitstellung des Verankerungsmittels sind so ausgestattete Fenster/Türen insbesondere für die Serienfertigung von Kunststoffenstern geeignet.

Unter einer "Coil" im Sinne der Erfindung wird eine Rolle aus aufgewickeltem Stahlband verstanden, welches lediglich so dick ist, daß hieraus eine Haspel gewickelt werden kann, deren benachbarte Lagen sich gegenseitig berühren. Das Stahlband ist dann während des Fertigungsprozesses praktisch verschnittfrei von der Haspel abzurollen und in den erforderlichen Längsabschnitten bereitzustellen.

Die Verwendung der relativ dünnen Längsabschnitte aus derartigem Stahlband verändert praktisch die hohe Wärmeisolation derartiger Kunststoffprofile nicht.

Ein weiterer Vorteil ist dadurch gegeben, daß die Dikkenabmessung des Hohlraums ohne weiteres das Doppelte oder Mehrfache der Dicke des eingelegten Stahlbandes betragen kann.

Da sich derartige Hohlräume bei der Kunststoffextrusion nicht kalibrieren lassen, läßt sich das Stahlband problemlos in den Hohlraum einführen.

Hinzu kommt der Vorteil, daß der jeweils abgelängte Längsabschnitt des Stahlbandes nach dem Abwickeln von der Coil nicht geradgerichtet werden muß. Auf diese Weise wird nämlich der Längsabschnitt unter Ausbiegung an sich gegenüberliegenden Wänden des Hohlraums anliegen und der Längsabschnitt so im Hohlraum festgeklemmt.

Bei dieser Variante ist es deshalb unschädlich, wenn das eingelegte Stahlband ein seitliches Spiel im Millimeterbereich zu seinem Hohlraum aufweist. Da das eingelegte Stahlband aufgrund seiner Ausbiegung praktisch fest in den Hohlraum eingeklemmt ist, läßt sich jeder so bestückte Rahmenholm problemlos in übliche Fertigungslinien zur Herstellung derartiger Fenster/Türen zur Serienfertigung integrieren.

Von besonderem Vorteil ist die Verwendung von Beschlagschrauben, die hinsichtlich der Kernabmessungen, der Gewindesteigung, der Gewindeflankenhöhe für Befestigung in Kunststoff ausgelegt sind.

Da im allgemeinen der Kunststoff derartiger Rahmenholme im Verhältnis zum eingelegten Stahlband die schlechteren Festigkeitseigenschaften aufweist, bietet die Verwendung von Beschlagschrauben zur Befestigung im Kunststoff ausreichend hohe Reserven, ohne daß auf die zusätzlich gebotenen Einschraubfestigkeiten des Kunststoffs verzichtet werden müßte.

Hierfür wird zusätzlich vorgeschlagen, daß der Schraubenkern praktisch geradzylindrisch ist und daß der Durchmesser der Schraubenspitze vom Schraubenkerndurchmesser ist und daß der Schraubennenndurchmesser mindestens das 1,2fache bzw. mehr als das 1,4fache des Schraubenkerndurchmessers ist. Auf diese Weise entsteht einerseits im Kunststoff des Profilholms und darüber hinaus auch im Material des dünnen Stahlbandes eine vom jeweiligen Gewinde durchsetzte Einschraubzone, die eine hinreichend große abscherfeste Fläche bietet, welche der auszugfesten Beschlagverankerung dient.

Zusätzlich wird zur Verringerung von Montageungenauigkeiten vorgeschlagen, daß die Beschlagschrauben ein nicht bis zum Schraubenkopf durchgehendes Schraubengewinde aufweisen, sondern daß zwischen dem Ende des Schraubengewindes und dem Schraubenkopf ein geradzylindrischer Zentrieransatz vorgesehen ist, der wenigstens den Gewindenenndurchmesser aufweist.

Dieser Zentrieransatz sitzt in einer durchmessergleichen Bohrung des Beschlags und fixiert diesen zweidimensional. Im Falle des gewaltsamen Aufbruchs eines derartigen Fensters läßt sich ein so fixierter Beschlag erheblich schwerer aus seiner vorgesehenen Position herausbringen, als ein Beschlag, der ohne Zentrierung von seiner Schraube gehalten wird.

Von besonderem Vorteil ist eine Weiterbildung der Erfindung mit einer Kombination eines längenmäßig auf den Längsbereich der Schließpartner begrenzten Verankerungsmittels mit einem zusätzlichen über die gesamte Länge des Hohlraums im Profilraum verlaufenden Verankerungsmittel bestehend aus einem abgewinkelten Längsabschnitt aus dünnem Stahlband, welches von den Befestigungsschrauben des Beschlags außerhalb der Längsbereiche der Schließpartner durchschraubt ist.

Auf diese Weise entsteht nämlich zunächst einmal im Bereich der hochbelastbaren Schließstellen ein erster Aufbruchwiderstand durch das längenmäßig auf den Längsbereich der Schließpartner begrenzte Verankerungsmittel.

Zusätzlich ist der Beschlag dann noch außerhalb der Schließstellen durch die Beschlagschrauben im Stahlband fixiert, so daß auch bei Aufbruch einer Schließstelle immer noch nicht der Flügelrahmen gegenüber dem Blendrahmen geöffnet werden kann.

Im folgenden wird die Erfindung anhand von Ausführungsbeispielen näher erläutert. Es zeigen
- Fig.1: ein erstes Ausführungsbeispiel der Erfindung,
- Fig.2: ein weiteres Ausführungsbeispiel der Erfindung, und
- Fig.3: eine Detailansicht der Erfindung, bestehend aus einer Kombination mit Hintergreifplatte und eingelegtem Stahlband.

Sofern im folgenden nichts anderes gesagt ist, gilt die folgende Beschreibung stets für alle Figuren.

Die Figuren zeigen den Querschnitt eines Fensters/einer Tür, bestehend aus Flügelrahmen 1 und Blendrahmen 2.

Die Rahmenholme bestehen aus Kunststoffmaterial und weisen eine Mehrzahl von Hohlkammern auf. Beide Rahmen sind miteinander verriegelbar über paarweise zugeordnete Schließpartner. Diese Schließpartner werden gebildet aus Pilzbolzen 3 und von den Pilzbolzen hintergriffenen Schließstücken 4.

Über die Anzahl und Anordnung von Pilzbolzen und Schließstücken läßt sich erreichen, daß der Hintergriff nicht nur in der Verriegelungsstellung sondern auch ebenfalls in der Kippstellung des Flügelrahmens 1 gegenüber dem Blendrahmen 2 stattfindet.

Im vorliegenden Fall sitzen die Pilzbolzen 3 an der Treibstange 7 eines Beschlags, der in die Beschlagnut 5 des Flügelrahmens 1 eingelegt ist.

Die Treibstange 7 wird von der Stulpschiene 6 in der Beschlagnut 5 gehalten.

Zu diesem Zweck dienen eine Vielzahl von Beschlagschrauben 9, die über die Länge des Beschlags verteilt und in den jeweiligen Rahmenholm eingedreht sind.

Zusätzlich zum Kunststoffmaterial des Rahmenholms sind Verankerungsmittel für die Beschlagschrauben 9 vorgesehen, die in einem hinter den Beschlag liegenden Hohlraum 8 einliegen und dort ausreißfest abgestützt sind.

In den gezeigten Ausführungsbeispielen ist jeweils hinter der Beschlagnut ein separater Hohlraum 8 vorgesehen, der einerseits relativ enge Abmessungen hat, der jedoch andererseits separat von der Beschlagnut am Rahmenholm vorgesehen ist. Es handelt sich somit um einen in sich abgeschlossenen Hohlraum enger Querschnittsabmessungen, der deshalb praktisch bei der Herstellung derartiger Kunststoffprofile durch Extrusion nicht kalibrierbar ist.

Dennoch verläuft derartiger Hohlraum 8 über die Länge des Profilholms durchgehend, und bietet somit eine Möglichkeit zum Einschieben eines durchgehenden Verankerungsmittels.

In dieses Verankerungsmittel sind nun die Beschlagschrauben 9 hindurchgehend verschraubt.

Zu diesem Zweck weisen die Beschlagschrauben 9 an ihrer Schraubenspitze eine Bohrerschneide 10 auf, die hier praktisch vom Schraubenkerndurchmesser 11 ist.

Im vorliegenden Fall ist darüber hinaus zusätzlich erfüllt, daß der Schraubenkern praktisch geradzylindrisch ist und über seine Einschraublänge einen im wesentlichen gleichbleibenden Schraubenkerndurchmesser aufweist. Auf diese Weise wird im Zusammenwirken mit der Bohrerschneide 10 vom Schraubenkerndurchmesser 11 im Verankerungsmittel ein Loch vorgebohrt, in welchem der Schraubenkern anschließend unter Vermeidung plastischer Verformung fest eingedreht sitzt.

Lediglich die Gewindestege der Beschlagschraube 9 werden unter plastischer Verformung des Verankerungsmittels in dieses hineingedreht. Hierdurch ergeben sich allerdings in gewissem Umfang auch Verfestigungseffekte im Verankerungsmittel mit dem Vorteil einer zusätzlichen Verankerungswirkung der Gewindeflanken im Einschraubloch.

Es ist somit für ein Bohrloch im Verankerungsmittel gesorgt, welches dem Durchmesser des Schraubenkerns entspricht, während die Verankerung der Beschlagschraube 9 mit ihrem Schraubennenndurchmesser 12 durch Einschneiden der Gewindegänge in den Stahlbandabschnitt 13 erfolgt ist.

Im vorliegenden Fall wird das Verankerungsmittel von dem abgewickelten Längsabschnitt eines dünnen Stahlbandes realisiert, welches nicht mehr als 3 mm, vorzugsweise nicht mehr als 2 mm, insbesondere vorzugsweise nicht mehr als 1 bis 1,5 mm dick ist.

Dabei wird ein möglichst dünnes Stahlband deshalb bevorzugt, weil sich dieses besonders leicht in Form einer Haspel aufwickeln läßt. Durch die Verwendung entsprechender, zur Befestigung in Kunststoff geeigneter Beschlagschrauben wird stets eine hinreichend hohe Auszugfestigkeit erzielt.

Da ferner der Stahlbandabschnitt 13 der Länge des Hohlraums im Profilholm entspricht, läßt sich derartiges Stahlband praktisch ohne Schnittverluste exakt so ablängen, daß das Stahlband genauso lang ist, wie der Profilholm. Damit läßt sich der Beschlag auch in den Endbereichen des Profilholms auszugfest verankern. Ferner zeigen die Figuren, daß die Dicke 16 des Hohlraums 8 mindestens das zweifache der Dicke 14 des Stahlbandabschnitts 13 beträgt.

Dies trägt der Tatsache Rechnung, daß derartige Hohlräume praktisch nicht kalibrierbar sind, sondern sich im wesentlichen durch die Fließeigenschaften des Kunststoffs bei der Extrusion derartiger Profilholme ergeben.

Um dennoch das Verankerungsmittel verschiebungsfrei innerhalb des Hohlraums festzuhalten, wird zusätzlich vorgeschlagen, den Stahlbandabschnitt 13 nach dem Abwickeln von der Rolle aus aufgewickeltem Bandstahl, namentlich von der Coil, nicht oder lediglich so unvollständig geradzurichten, daß er - wie gezeigt - unter Ausbiegung an sich gegenüberliegenden Wänden des Hohlraums anliegt.

Der Längsabschnitt 13 liegt daher mit sich gegenüberliegenden Flächen an den Wänden des Hohlraums 8 an und wird infolge seiner Vorspannung innerhalb des Hohlraums verschiebungsfrei gehalten.

Hierdurch kann ein Stahlband genommen werden, welches in Breitenrichtung des Hohlraums 8 gesehen mit einem seitlichen Spiel im Millimeterbereich im Hohlraum sitzt. Ein Gesamtspiel zwischen 2 bis 3 mm ist dabei ohne weiteres zulässig und im Hinblick auf die angestrebte Festigkeit der Verschraubung ohne Bedeutung.

Ferner zeigen die Figuren, daß die Beschlagschrauben hinsichtlich des Kerndurchmessers 11, hinsichtlich der Gewindesteigung und der Gewindeflankenhöhe für Befestigung in Kunststoff ausgelegt sind. Zu diesem Zweck ist der Schraubenkern praktisch geradzylindrisch und der Durchmesser der Bohrerschneide 10 an der Schraubenspitze vom Schraubenkerndurchmesser 11.

Der Schraubennenndurchmesser beträgt hier mindestens das 1,4fache des Schraubenkerndurchmessers, um durch Einschneiden der Gewindeflanken in das Kunststoffmaterial des Rahmenholms eine so große Einschneidtiefe zu erzielen, daß die Scherfestigkeit des Kunststoffs voll ausgenutzt wird.

Ferner zeigen die Fig.1 und 2, daß die Beschlagschrauben 9 zwischen Schraubenkopf und dem Anfang des Gewindes einen geradzylindrischen Zentrieransatz 18 aufweisen, der vom Gewindenenndurchmesser 12 ist.

Auf diese Weise kann die Stulpschiene 6 am Zentrieransatz 18 genau zentriert werden und dem Beschlag daher einen genauen Sitz in der Beschlagnut vorschreiben.

Im Unterschied zu Fig.1 zeigt die Fig.2, daß in Einschraubrichtung gesehen hinter dem Stahlbandabschnitt 13 das Kunststoffmaterial des Rahmenholms mit einem Längsrippenpaar 19 ausgestattet ist, welches die Einschraubtiefe der Beschlagschrauben 9 im Kunststoffmaterial zusätzlich erhöht. Im Hinblick auf die höhere Führungslänge der Beschlagschraube 9 im Kunststoff wird daher in Verbindung mit dem Stahlbandabschnitt 13 eine überproportionale Festigkeitserhöhung erzielt. Da das Längsrippenpaar 19 der eingedrehten Schraube eine zusätzliche seitliche Festigkeit bietet, werden etwaige Hebelwirkungen beim Aufbruchversuch eines derartigen Fensters zusätzlich abgefangen. Ein Ausreißen des Schraubengewindes aus dem Stahlbandabschnitt 13 wird folglich verzögert.

Darüber hinaus zeigt Fig.3 Detailansicht einer kombinierten Befestigung für einen derartigen Beschlag.

Es ist gezeigt, daß die Stulpschiene 6 und die Treibstange 7 von einer zusätzlichen Hintergreifplatte 17 in der Beschlagnut 5 gehalten werden. Die Hintergreifplatte 17 liegt dabei lediglich im Längsbereich des Pilzbolzens 3, der mit der Treibstange 7 fest verankert ist.

Das in die Beschlagnut 5 weisende Ende des Pilzbolzens 3 durchdringt die Hintergreifplatte 17 zusätzlich und ist dort mit der Hintergreifplatte derart vernietet, daß die Treibstange 7 über die Durchmesserstufe 20 des Pilzbolzens fest mit der Hintergreifplatte 17 zusammengepreßt ist.

Dennoch liegt die Hintergreifplatte 17 mit einem Bewegungsspiel 21 zum Längsvorsprung 22 in der Beschlagnut 5. Die Hintergreifplatte 17 ist daher in Längsrichtung der Treibstange 7 voll beweglich in die Beschlagnut 5 integriert.

Während also die Hintergreifplatte 17 eine erhebliche Erhöhung der Festigkeit im lokalen Bereich des Pilzbolzens 3 bietet, ist der Beschlag entsprechend den Fig.1 und 2 zusätzlich unter Verwendung des Stahlbandabschnitts 13 im Hohlraum 8 an seinem Rahmenholm verankert. Hierzu dienen die Befestigungsschrauben 9, die entsprechend den Fig.1 und 2 ausgebildet sind.

Es kommt daher bei diesem Ausführungsbeispiel wesentlich auf die Kombination einer Hintergreifplatte 17 an, die längenmäßig auf den Längsbereich der Schließpartner begrenzt ist, mit einem Stahlbandabschnitt 13, der in einen hinter dem Beschlag liegenden Hohlraum des Profilholms eingeschoben ist, und der den Beschlag von der Stulpschiene 6 her gegen den Profilholm so verspannt, daß die Treibstange 7 des Beschlags frei beweglich ist.

Dabei sitzen die Beschlagschrauben 9 in einer Mehrzahl an der Stulpschiene 6, dies jedoch außerhalb derjenigen Bereiche, die durch die Hintergreifplatte 17 abgedeckt sind.

### Bezugszeichenaufstellung:

- 1: Flügelrahmen
- 2: Blendrahmen
- 3: Pilzbolzen
- 4: Schließstück
- 5: Beschlagnut
- 6: Stulpschiene
- 7: Treibstange
- 8: Hohlraum
- 9: Beschlagschraube
- 10: Bohrerschneide
- 11: Schraubenkerndurchmesser
- 12: Schraubennenndurchmesser
- 13: Stahlbandabschnitt
- 14: Dicke des Stahlbandabschnitts
- 15: Breite des Hohlraums
- 16: Dicke des Hohlraums
- 17: Hintergreifplatte
- 18: Zentrieransatz
- 19: Längsrippenpaar
- 20: Durchmesserstufe
- 21: Bewegungsspiel
- 22: Längsvorsprung

## Patentansprüche

1. Fenster/Tür mit Flügelrahmen (1) und Blendrahmen (2) aus Kunststoffmaterial mit mehreren Hohlkammern, beide Rahmen miteinander verriegelbar über paarweise zugeordnete Schließpartner (3,4), bestehend aus Pilzbolzen (3) und von den Pilzbolzen (3) in der Verriegelungsstellung und vorzugsweise ebenfalls in der Kippstellung des Flügelrahmens (1) hintergriffenen Schließstücken (4), wobei von den Pilzbolzen (3) und von den Schließstücken (4) einer der Schließpartner mit der Treibstange (7) des Beschlags verbunden ist, welcher in eine Beschlagnut seines Rahmenholms eingelegt und in eingelegter Stellung durch Beschlagschrauben (9) gehalten wird, die in das Material des Rahmenholms eingedreht sind, wobei zusätzlich zum Kunststoffmaterial des Rahmenholms Verankerungsmittel für die Beschlagschrauben (9) vorgesehen sind, die in einem hinter dem Beschlag liegenden Hohlraum (8) einliegen und ausreißfest abgestützt sind, und durch welche die Beschlagschrauben (9) hindurchgehend verschraubt sind, **dadurch gekennzeichnet, daß**
die Beschlagschrauben (9) an ihrer Schraubenspitze eine ausgebildete Bohrerschneide (10) aufweisen, und daß
das Verankerungsmittel der von einer Coil abgewickelte Längsabschnitt eines dünnen Stahlbandes (13) ist, welcher
nicht mehr als 3 mm, vorzugsweise nicht mehr als 2 mm dick ist, und
dessen Länge der Länge des Hohlraums (8) im Profilholm entspricht.

2. Fenster/Tür nach Anspruch 1, **dadurch gekennzeichnet, daß** die Dickenabmessung (16) des Hohlraums (8) mindestens das zweifache der Dicke (14) des Stahlbandabschnitts (13) beträgt.

3. Fenster/Tür nach Anspruch 1 oder 2, **dadurch gekennzeichnet, daß** der Stahlbandabschnitt (13) nach dem Abwickeln von der Coil nicht oder lediglich so unvollständig geradgerichtet ist, daß er unter Ausbiegung an sich gegenüberliegenden Wänden des Hohlraums (8) anliegt.

4. Fenster/Tür nach einem der Ansprüche 1 bis 3, **dadurch gekennzeichnet, daß** die Breite (15) des Hohlraums (8) ein seitliches Spiel des eingelegten Stahlbandabschnitts (13) im Millimeterbereich zuläßt.

5. Fenster/Tür nach einem der Ansprüche 1 bis 4, **dadurch gekennzeichnet, daß** die Beschlagschrauben (9) hinsichtlich der Kernabmessungen, der Gewindesteigung und der Gewindeflankenhöhe zur Befestigung in Kunststoff ausgelegt sind.

6. Fenster/Tür nach Anspruch 5, **dadurch gekennzeichnet, daß** der Schraubenkern (11) praktisch geradzylindrisch ist und daß der Durchmesser der Bohrerschneide (10) an der Schraubenspitze vom Schraubenkerndurchmesser (11) ist und daß der Schraubennenndurchmesser (12) größer als das 1,2fache, vorzugsweise größer als das 1,4fache des Schraubenkerndurchmessers (11) ist.

7. Fenster/Tür nach Anspruch 5 oder 6, **dadurch gekennzeichnet, daß** die Beschlagschrauben (9) zwischen Schraubenkopf und Gewindeanfang einen geradzylindrischen Zentrieransatz (18) aufweisen, der wenigstens den Schraubennenndurchmesser (12) besitzt.

8. Fenster/Tür nach einem der Ansprüche 1 bis 7, **dadurch gekennzeichnet, daß** die Dicke des Stahlbandabschnitts (13) nicht mehr als 1,5 mm beträgt.

9. Fenster/Tür nach Anspruch 8, **gekennzeichnet durch** die Kombination eines längenmäßig auf den Längsbereich zweier Schließpartner begrenzten Verankerungsmittels (17) mit einem zusätzlich über die gesamte Länge des Hohlraums (8) im Profilholm verlaufenden Verankerungsmittel (13), bestehend aus dem abgewickelten Längsabschnitt eines Stahlbandes, welches von den Befestigungsschrauben (9) des Beschlags außerhalb der Längsbereiche der Schließpartner durchschraubt ist.

10. Fenster/Tür nach einem der Ansprüche 1 bis 9, **dadurch gekennzeichnet, daß** der Hohlraum (8), in welchen der Stahlbandabschnitt (13) eingelegt ist, unkalibriert ist.

## Claims

1. Window/door having a leaf (1) and a frame (2) consisting of synthetic material with a plurality of hollow chambers, wherein both frames can be locked together by way of closing partners (3, 4) which are allocated in pairs consisting of mushroom-headed pins (3) and closing pieces (4) which are rearwardly engaged by the mushroom-headed pins (3) in the locking position and preferably also when the leaf (1) is in the tilted position, wherein of the mushroom-headed pins (3) and the closing pieces (4), one of the closing partners is connected to the drive rod (7) of the fitting which is inserted into a fitting groove of its frame spar and is held in the inserted position by means of fitting screws (9) which are screwed into the material of the frame spar, wherein in addition to the synthetic material of the frame spar anchoring means for the fitting screws (9) are provided which lie in a cavity (8) located behind the fitting and are supported in such a manner as to be secured against being pulled out and the fitting screws (9) are screwed through said anchoring means in a through-going manner,
**characterised in that**
on their screw tip the fitting screws (9) comprise a formed cutting edge (10), and that
the anchoring means is the longitudinal section of a thin steel strip (13) which is unwound from a coil and which
is no greater than 3 mm, preferably no greater than 2 mm thick, and
whose length corresponds to the length of the cavity (8) in the profile spar.

2. Window/door as claimed in claim 1, **characterised in that** the thickness dimension (16) of the cavity (8) is at least twice the thickness (14) of the steel strip section (13).

3. Window/door as claimed in claim 1 or 2, **characterised in that** after being unwound from the coil the steel strip section (13) is not straightened out or is only partially straightened out such that when subjected to outwards bending it lies against mutually opposite-lying walls of the cavity (8).

4. Window/door as claimed in any one of claims 1 to 3, **characterised in that** the width (15) of the cavity (8) permits lateral play of the inserted steel section (13) in the millimetre range.

5. Window/door as claimed in any one of claims 1 to 4, **characterised in that** with regard to the core dimensions, the thread pitch and the thread flank height, the fitting screws (9) are designed for attachment in synthetic material.

6. Window/door as claimed in claim 5, **characterised in that** the screw core (11) is practically straight-cylindrical and that the diameter of the cutting edge (10) on the screw tip is of the screw core diameter (11) and that the nominal screw diameter (12) is greater than 1.2 times, preferably greater than 1.4 times the screw core diameter (11).

7. Window/door as claimed in claim 5 or 6, **characterised in that** between the screw head and the start of the thread the fitting screws (9) comprise a straight-cylindrical centring projection (18) which comprises at least the nominal screw diameter (12).

8. Window/door as claimed in any one of claims 1 to 7, **characterised in that** the thickness of the steel strip section (13) is not greater than 1.5 mm.

9. Window/door as claimed in claim 8, **characterised by** the combination of an anchoring means (17), which is limited lengthwise to the longitudinal region of two closing partners, with an anchoring means (13), which extends in addition over the entire length of the cavity (8) in the profile spar, consisting of the unwound longitudinal section of a steel strip through which attachment screws (9) of the fitting are screwed outside the longitudinal regions of the closing partners.

10. Window/door as claimed in any one of claims 1 to 9, **characterised in that** the cavity (8), into which the steel strip section (13) is inserted, is not calibrated.

## Revendications

1. Fenêtre/porte avec un châssis ouvrant (1) et un châssis dormant (2) en matière plastique comportant plusieurs chambres creuses, les deux châssis étant aptes à être verrouillés ensemble grâce à des organes complémentaires de fermeture (3, 4) associés par paires et composés de tiges en forme de champignon (3) et d'éléments de fermeture (4) derrière lesquels celles-ci viennent en prise dans la position verrouillée et aussi, de préférence, dans la position de basculement du châssis ouvrant (1), l'un de ces organes complémentaires de fermeture étant relié à la tringle de commande (7) de la ferrure, laquelle ferrure est insérée dans une rainure de ferrure de son élément de châssis et est maintenue en position d'insertion grâce à des vis de ferrure (9) qui sont vissées dans la matière de l'élément de châssis, étant précisé qu'en plus de la matière plastique de l'élément de châssis, on prévoit des moyens d'ancrage pour les vis de ferrure (9), qui sont placés et supportés, en résistant à l'arrachement, dans une cavité (8) située derrière la ferrure et à travers lesquels les vis de fixation (9) sont vissées, **caractérisée en ce que**
- les vis de ferrure (9) présentent à leur pointe un tranchant (10) et **en ce que**
- le moyen d'ancrage est constitué par un tronçon longitudinal, déroulé à partir d'une bobine, d'un mince ruban d'acier (13), dont
- l'épaisseur ne dépasse pas 3 mm, de préférence 2 mm, et
- dont la longueur correspond à celle de la cavité (8) prévue dans le profilé.

2. Fenêtre/porte selon la revendication 1, **caractérisée en ce que** l'épaisseur (16) de la cavité (8) est au moins deux fois supérieure à l'épaisseur (14) du tronçon de ruban d'acier (13).

3. Fenêtre/porte selon la revendication 1 ou 2, **caractérisée en ce que** le tronçon de ruban d'acier (13), une fois déroulé de la bobine, n'est pas redressé ou que de manière incomplète de telle sorte qu'il s'applique, en se dépliant, contre des parois opposées de la cavité (8).

4. Fenêtre/porte selon l'une des revendications 1 à 3, **caractérisé en ce que** la largeur (15) de la cavité (8) autorise un jeu latéral de l'ordre du millimètre du tronçon de ruban d'acier (13) mis en place.

5. Fenêtre/porte selon l'une des revendications 1 à 4, **caractérisée en ce que** les vis de ferrure (9) sont conçues, pour leurs dimensions primitives, leur pas et leur hauteur de flancs de filet, pour une fixation dans une matière plastique.

6. Fenêtre/porte selon la revendication 5, **caractérisée en ce que** le noyau de vis (11) a une forme pratiquement cylindrique droite, **en ce que** le diamètre du tranchant (10) prévu à la pointe de la vis est égal au diamètre primitif (11) et **en ce que** le diamètre nominal de vis (12) est plus de 1,2 fois, de préférence 1,4 fois supérieur au diamètre primitif (11).

7. Fenêtre/porte selon la revendication 5 ou 6, **caractérisée en ce que** les vis de ferrure (9) présentent entre leur tête et le début de leur filetage un épaulement de centrage cylindrique droit (18) qui présente au moins le diamètre nominal de vis (12).

8. Fenêtre/porte selon l'une des revendications 1 à 7, **caractérisée en ce que** l'épaisseur du tronçon de ruban d'acier (13) ne dépasse pas 1,5 mm.

9. Fenêtre/porte selon la revendication 8, **caractérisée par** la combinaison d'un moyen d'ancrage (17) qui est limité, en longueur, à la zone longitudinale de deux organes complémentaires de fermeture, avec un moyen d'ancrage (13) qui s'étend en plus sur toute la longueur de la cavité (8) du profilé et qui se compose du tronçon longitudinal déroulé d'un ruban d'acier traversé par les vis de fixation (9) de la ferrure en dehors desdites zones longitudinales des organes complémentaires de fermeture.

10. Fenêtre/porte selon l'une des revendications 1 à 9, **caractérisée en ce que** la cavité (8) dans laquelle est placé le tronçon de ruban d'acier (13) est non calibrée.
